# EUROPÄISCHE PATENTSCHRIFT

(11) **EP 1 180 080 B1**
(45) Veröffentlichungstag und Bekanntmachung des Hinweises auf die Patenterteilung: **02.04.2003**
(21) Anmeldenummer: 00929014.9
(22) Anmeldetag: 10.05.2000
(51) Int. Cl.: B61L 5/10

(54) **EINRICHTUNG ZUM VERSTELLEN UND ZUM ELASTISCHEN VERRIEGELN VON BEWEGLICHEN WEICHENTEILEN**
DEVICE FOR ADJUSTING AND ELASTICALLY LOCKING MOVABLE SWITCH PARTS
DISPOSITIF POUR REGLER ET VERROUILLER DE MANIERE ELASTIQUE DES ELEMENTS D'AIGUILLAGE MOBILES

(30) Priorität: 14.05.1999 AT 86499
(43) Veröffentlichungstag der Anmeldung: 20.02.2002
(73) Patentinhaber: VAE Aktiengesellschaft, 1010 Wien (AT)
(72) Erfinder: ACHLEITNER, Herbert, A-8010 Graz (AT); HÖRTLER, Josef, A-8720 Knittelfeld (AT); LASSACHER, Armin, A-8850 Murau (AT)
(74) Vertreter: Haffner, Thomas M., Dr.
(86) Internationale Anmeldenummer: AT0000130
(87) Internationale Veröffentlichungsnummer: WO00069697

(56) Entgegenhaltungen:
- WO-A-98/54041
- AT-B- 406 038
- DE-A- 3 228 759
- DE-U- 29 802 122

## Beschreibung

Die Erfindung bezieht sich auf eine Einrichtung zum Verstellen und zum elastischen Verriegeln der Endlage von beweglichen Weichenteilen, insbesondere von Weichenzungen von Rillenschienenweichen, mit einer axial verschieblichen Stange und einem die Stange umgebenden Rohr, in welchem eine die Stange umgreifende Feder gegen Anschläge verspannt ist und radial auswärts verschiebbare Verriegelungsglieder angeordnet sind, wobei die Stange in axialem Abstand Steueranschläge für eine radial innere Lage der Verriegelungsglieder und das Rohr Anschläge für die äußere Lage der Verriegelungsglieder aufweist. Eine derartige Einrichtung wird zum Beispiel in WO 98/54041 offenbart.

Zur Verriegelung von beweglichen Weichenteilen ist neben dem sogenannten Klammerspitzenverschluß in der EP 603 156 A1 bereits eine Ausbildung vorgeschlagen worden, bei welcher außeraxiale Belastungen des Verschlusses vermieden werden und eine vollkommen geschlossene Bauweise realisiert werden kann. Bei dieser bekannten Verriegelung, welche bei entsprechender Anordnung von Druckfedern auch als Umstellhilfe zum Einsatz gelangen kann, ist eine Stange in einem axial verschieblichen Rohr angeordnet, welche selbst wiederum in einem ortsfesten Rohr angeordnet war. Im axial verschieblichen Rohr waren Verriegelungsglieder in radialer Richtung verschiebbar geführt, und es waren jeweils Ausnehmungen im ortsfesten Rohr und in der Stange vorgesehen, mit welchen die Verriegelungsglieder bei der Verschiebung bzw. in der Endlage zusammenwirken. Bei der Verwendung einer derartigen Anordnung als Umstellhilfe zum Unterstützen der Verschiebebewegung wurden zwei Druckfedern eingesetzt, wodurch sich insgesamt ein relativ hoher konstruktiver Aufwand ergab. Ausführungsformen einer Umstellhilfe sind auch aus der AT-PS 379 624 bereits bekannt geworden, wobei hier eine Federwippe zum Einsatz gelangte, bei der ein Winkelhebel im Kreuzungspunkt der Arme gelagert ist, wobei ein Kraftspeicher mittels einer Druckfeder gegen die Arme der beiden Winkelhebel abgestützt ist. Zwei Federwippen waren hier über eine Koppelstange mit den beiden Zungenschienen verbunden.

Aus der österreichischen Anmeldung A 2137/97 ist eine Umstellhilfe für ein elastisches Verriegeln von beweglichen Weichenteilen bekanntgeworden, bei welcher Verriegelungsglieder in axialem Abstand voneinander in zwischen einem Rohr und einer Stange angeordneten Käfigen gelagert sind, wobei zwischen diesen Käfigen eine in axialer Richtung wirkende Druckfeder angeordnet ist. Die Stange ist über Koppelstangen mit den Zungenschienen verbunden, wobei am Umfang der Stange Steuernuten angeordnet sind, welche die Verriegelungsglieder in ihre verschiedenen Positionen bewegen, sodaß die Druckfeder während des Umstellvorganges gespannt wird und in der Position der Anlage der Zunge an die Rillenschienen eine Anpreßkraft auf die Zunge ausübt. Die Kugelkäfige sind hiebei in beschränktem Ausmaß axial beweglich, sodaß ein Einsatz bei unterschiedlichem Zungenaufschlag bzw. unterschiedlicher Querbewegung der Zunge möglich ist. Die Druckfeder übt bei diesen bekannten Einrichtungen je nach Spannlänge unterschiedliche Kräfte auf die Zunge aus.

In der EP-A1 603 156 sind verschiedene Verschlußanordnungen und Umstellhilfen beschrieben, wobei ein Antrieb zwischen zwei im wesentlichen ident aufgebauten Umstellhilfen angeordnet wurde. Insgesamt ergibt sich bei derartigen Ausbildungen eine relativ große Baulänge, wodurch der Einsatz bei geringen Spurweiten und insbesondere bei Rillenschienen nicht ohne weiteres möglich ist.

Aus der FR-A-2 523 537 ist bereits eine Umstellhilfe mit einem integrierten hydraulischen Antrieb bekanntgeworden, wobei Federwippen in Form von zwei Druckfedern ausgebildetn sind, die am Gehäuse des Erdkastens abgestützt werden und nach Überschreiten entsprechender Totpunktslagen wirksam werden. Schließlich ist der EP-A1 0 779 197 eine Einrichtung zur Sicherung der Endlagen von hydraulischen Stellantrieben zu entnehmen.

Allen bekannten Einrichtung ist gemeinsam, daß der Verstellhub nicht ohne weiteres verändert und an die jeweiligen Erfordernisse angepaßt werden kann.

Die Erfindung zielt nun darauf ab, die Voraussetzungen für eine kompakte kurzbauende Antriebs- und Umstellhilfe zu schaffen, welche insbesondere für den Einsatz bei Rillenschienen aufgrund kurzer Baulänge geeignet ist und sicherstellt, daß die federnde Andrückkraft an die Zunge unabhängig von einem jeweils einstellbaren aktiven Verstellweg wirksam wird, um konstante Andruckkräfte an die Zunge unabhängig vom Verstellhub erzeugen zu können. Durch die kompakte Baueinheit soll weiters die Möglichkeit eines Auftretens von Querkräften verringert werden, wodurch der Verschleiß wesentlich verringert werden kann.

Zur Lösung dieser Aufgabe besteht die erfindungsgemäße Ausbildung im wesentlichen darin, daß wenigstens einer der Steueranschläge in axialer Richtung der Stange verstellbar an der Stange festlegbar ist. Dadurch, daß wenigstens einer der Steueranschläge in axialer Richtung der Stange verstellbar an der Stange festlegbar ist, läßt sich nun in einfacher Weise der Hub und damit der jeweils geforderte Verstellweg einstellen, wobei durch die Verschiebbarkeit und Festlegbarkeit der Steueranschläge gleichzeitig gewährleistet wird, daß am Ende des Hubes jeweils die volle und konstante Federkraft wirksam wird.

Die Ausbildung kann erfindungsgemäß hiebei in besonders einfacher Weise so getroffen sein, daß die Stange geteilt ausgebildet ist, wobei die axiale Lage eines Stangenteiles, welcher einen Steueranschlag trägt, gegenüber dem anderen Stangenteil veränderbar ist. Die Veränderung der axialen Länge des Stangenteiles unter gleichzeitiger axialer Verlagerung des Steueranschlages kann prinzipiell in unterschiedlicher Weise realisiert werden. Wenn die axiale Länge eines Stangenteiles gegenüber dem anderen Stangenteil verändert wird, kann dies beispielsweise so erfolgen, daß ein Stangenteil mit einem Außengewinde und der zweite Stangenteil mit einem Innengewinde ausgebildet ist, wobei der Stangenteil mit dem Außengewinde in den Stangenteil mit dem Innengewinde hinein- oder herausgeschraubt wird. In besonders einfacher Weise kann aber die Ausbildung so getroffen werden, daß der verstellbare Steueranschlag als Stirnfläche einer Hülse ausgebildet ist, welche auf die Stange aufschraubbar und an ihrem freien Ende mit der Koppelstange zum beweglichen Schienenteil verbunden ist. Eine derartig den verstellbaren Steueranschlag tragende Hülse läßt sich in einfacher Weise auf die Stange aufschrauben und läßt sich auch nachträglich leicht justieren. Vor allen Dingen läßt sich eine derartige Einrichtung auch in besonders einfacher Weise gegen unbeabsichtigte Verstellung sichern und in der jeweils gewählten Position der Hülse arretieren bzw. blockieren. Zu diesem Zweck ist die Ausbildung mit Vorzug so getroffen, daß. die Hülse ein Innengewinde aufweist, in welches ein ein Außengewinde tragendes Sperrstück nach Art einer Kontermutter im Anschlag an-die Stange einschraubbar ist.

Um nun die Erfordernisse einer besonders kompakten Bauform und damit die bevorzugte Eignung für Rillenschienenweichen zu gewährleisten, ist mit Vorteil die Ausbildung so getroffen, daß der Antrieb von einem in das Rohr koaxial zur Achse oder Stange integrierten und verschieblichen Zylinderkolbenaggregat gebildet ist, deren maximaler Verschiebeweg größer ist als der zulässige Verstellbereich des Steueranschlages bzw. der Hülse. Eine derartige Integration eines hydraulischen Antriebes in die Verstellund Verriegelungseinrichtung führt zu besonders kurzen Abmessungen und damit gleichzeitig zu einer Verringerung der Gefahr von außermittigen exzentrischen Kräften, welche den Verschleiß erhöhen könnten. Besonders kompakte Ausmaße lassen sich erzielen, wenn der Kolben des Zylinderkolbenaggregates starr mit der Stange verbunden ist, wobei die Kolbenstange mit der die Steueranschläge tragenden Stange ident wird.

Eine gegen Eindringen von Staub gesicherte Ausbildung kann dadurch erzielt werden, daß das Rohr beidseitig von Stirnflächen verschlossen ist, wobei in an sich bekannter Weise mit Vorzug die Verriegelungsglieder als Kugeln ausgebildet und in axial verschieblichen Käfigen radial geführt sind, wobei die Feder zwischen den einander zugewandten Stirnflächen der Käfige angeordnet ist.

Um auch aus den Endlagen heraus einen sicheren Betrieb der Umstellvorrichtung zu gewährleisten, ist mit Vorteil die Ausbildung so getroffen, daß die Käfige in Endlagen des Verstellweges in Abstand von den Stirnflächen des Rohres liegen.

Die Erfindung wird nachfolgend anhand eines in der Zeichnung schematisch dargestellten Ausführungsbeispieles näher erläutert. In dieser zeigen Fig. 1 eine Draufsicht auf eine schematische Anordnung der erfindungsgemäßen Einrichtung und Fig. 2 einen Axialschnitt durch eine Einrichtung zum elastischen Verriegeln und Verstellen von Weichenteilen mit integriertem hydraulischen Antrieb.

In Fig. 1 ist eine Rillenschienenweiche ersichtlich, wobei die beweglichen Weichenzungen mit 1 und die Backenschienen mit 2 bezeichnet sind. Die Weichenzungen 1 sind über ein Zungengestänge 3 und Kardangelenke 4 mit der erfindungsgemäßen Einrichtung zum Verstellen und zum elastischen Verriegeln von beweglichen Weichenteilen 5 verbunden. Die Umstellvorrichtung 5 ist mit dem Prüfergestänge 6 in einem ersten U-förmigen offenen Kasten 7 gelagert. Durch die gekoppelte Bauweise der Umstellvorrichtung ist ein Einbau in einem offenen Erdkasten möglich und somit eine leichte Zugänglichkeit für Servicemaßnahmen gegeben. Der elektrohydraulische Antrieb 8 ist in einem dicht abgeschlossenen separaten Kastenteil 9 an den Kasten 7 fest angebunden. Beide Kastenteile werden mit einer Deckplatte versehen, wobei bei Erfordernis die gesamte Kastenkonstruktion isoliert gegenüber den Schienen eingebettet wird. Vom elektrohydraulischen Antrieb 8 führen Leitungen 10 zu einem in die Umstellvorrichtung 5 integrierten später näher beschriebenen Zylinderkolbenaggregat, welches das Zungengestänge 3 im Sinne des Doppelpfeiles 11 antreibt. Weiters ist in Fig. 1 ersichtlich, daß das parallel angeordnete Prüfergestänge 6 mit Betätigungsplatten 12 versehen ist, welche in der entsprechenden Anlage der Zunge mit induktiven Näherungsschaltern 14 in Kontakt kommen und damit neben der mechanischen auch eine elektrische Überwachung der Anlage ermöglichen. Zur Anpassung an den erforderlichen Hub der Umstellvorrichtung 5 sind die Näherungsschalter 14 so angeordnet, daß ihr Abstand voneinander durch ein Justierglied 13 verändert werden kann.

In der Fig. 2 ist die Umstellvorrichtung in einer Position dargestellt, in der die Zunge auf der linken Seite an der Backenschiene anliegt. Das mit 17 bezeichnete äußere Rohr bildet das Gehäuse für die Umstellvorrichtung. Koaxial zum äußeren Rohr ist eine Stange 15 und eine auf die Stange 15 aufgeschraubte Hülse 16 angeordnet, welche an ihren freien Enden mit den in Fig. 1 dargestellten Kardangelenken verbunden sind. Im äußeren Rohr 17 sind zwei Zylinderblöcke 19 angeordnet, die einen Zylinderraum 20 begrenzen und diesen nach außen bzw. zum in der Zeichnung linken Teil der Vorrichtung hin dichtend abschließen. Auf die Stange 15 ist im Bereich des Zylinderraumes 20 ein Zylinderkolben 21 aufgeschraubt, welcher mit dem Druck einer Hydaulikflüssigkeit beaufschlagt werden kann, die über im äußeren Rohr 17 vorgesehene Anschlüsse 18 und die in Fig. 1 dargestellten Hydraulikleitungen 10 zu- bzw. abgeführt wird. In seinem linken, dem Zylinderkolbenaggregat benachbarten Abschnitt nimmt das äußere Rohr 17 die Einrichtung zum elastischen Verriegeln der Weichenzunge auf. Die Stange 15 weist an ihrem Umfang eine im Querschnitt trapezförmige Nut 22 auf und hat einen Abschnitt 23 mit kleinerem Durchmesser, welcher Abschnitt 23 zusammen mit der Stirnfläche 25 der auf die Stange 15 aufgeschraubten Hülse 16 eine zweite Nut ausbildet, die im Querschnitt ebenfalls trapezförmig ist. Die Stirnfläche 25 der Hülse 16 bildet gleichzeitig einen Steueranschlag für die radial innere Lage eines ersten Verriegelungsgliedes, das von Kugeln 26 gebildet und in einen axial verschlieblichen Käfig 27 radial geführt wird. Als Anschlag für die radial innere Lage des zweiten Verriegelungsgliedes, welches wiederum aus Kugeln 26' und einem Käfig 27' besteht, wird der Anschlag 24 der Nut 22 wirksam. Die Käfige 27 und 27' weisen jeweils einen Stützring 28 bzw. 28' auf, auf welche sich eine zwischen den Käfigen 27 und 27' wirkende Druckfeder 29 abstützt. In das feststehende Außenrohr 17 sind Rohrstücke 30 und 31 eingeschoben, welche Anschläge 32 und 33 für die radial äußere Lage der Verriegelungsglieder aufweisen. Das Rohrstück 30 stützt sich hiebei am Zylinderblock 19 und das Rohrstück 31 am äußeren Deckel 34 ab, der mit einem Sicherungsring 35 in seiner axialen Lage festgelegt ist. Bei einer Umstellbewegung in Richtung des Pfeiles 36 wird zunächst die Feder 29 komprimiert, bis die Verriegelungsglieder 26 sich radial auwärts in den Anschlag 33 verlagern. Die weitere Verschiebung der Stange 15 in Richtung des Pfeiles 36 ist solange frei von jeder Federkrafteinwirkung, bis die Verriegelungsglieder 26' radial einwärts in die Nut 22 der Stange eintreten und mit dem Anschlag 24 derart zusammenwirken, daß die weitere Verschiebung nunmehr durch eine Entspannung der Druckfeder 29 unterstützt wird und daß bei Erreichen der rechten Endlage die federnde Anlage der rechten Zunge unter der Wirkung der Druckfeder 29 gewährleistet ist. Nach Beendigung des Umstellvorganges wird die Hydraulik des Zylinderkolbenaggregates auf Umlauf geschaltet und übt daher keine Kraft auf den Antriebskolben 21 aus. Bei einer Umstellbewegung entgegen der Richtung des Pfeiles 36 wird wiederum die Druckfeder 29, welche sich über das Verriegelungsglied 26 am Anschlag 33 abstützt, über einen kurzen Weg komprimiert, bis das Verriegelungsglied 26' aus der Nut 22 austritt und sich am Anschlag 32 abstützt. Da sich die Druckfeder 29 nun an den beiden ortsfesten Anschlägen 32 und 33 abstützt, ist die weitere Verschiebebewegung frei von Federkräften, bis das Verriegelungsglied 26 in die Nut 23 eintreten kann, worauf die Feder 29 wiederum eine Kraft auf den Steueranschlag 25 ausübt. Bei Erreichen der linken Endlage besitzt der Käfig 27 eine Freistellung f zum Deckel 34, sodaß die Haltekraft der Feder nur auf die Hülse 16 wirkt. Durch Auf- oder Abschrauben der Hülse 16 ändert sich die axiale Lage des Steueranschlages 25 zum Rohr 15, wodurch bei einer Verschiebebewegung entgegen der Richtung des Pfeiles 36 das Verriegelungsglied 26 zu einem anderen Zeitpunkt in die Nut 23 eintreten kann. Bei einer Verschraubung der Hülse 16 derart, daß die Länge der Nut 23 verkürzt wird, vergrößert sich der Hub der Umstellvorrichtung, wogegen er sich bei einer Verdrehung der Hülse 16 derart, daß die Länge der Nut 23 vergrößert wird, verringert. Mit der Kontermutter 37 wird die jeweilige Hubeinstellung gesichert. Die Druckfeder 29 hat bei dieser konstruktiven Ausgestaltung in der Endlage jeweils die selbe Gesamtlänge L und übt somit in der Endlage jeweils die selbe Druckkraft auf die Stange 15 bzw. auf die Stirnfläche der Hülse 16 aus. Während des Umstellvorganges wird die Feder 29 geringfügig zusätzlich komprimiert und in der jeweiligen Endlage wieder auf die Länge L entspannt. Es kann somit eine sehr kurze Druckfeder gewählt werden, da nur ein geringer Federweg während des Umstellvorganges benötigt wird. Es ist somit eine lineare Zylinder/Federwippenanordnung vorgesehen, die durch die Rohrbauweise leicht gekapselt und nach außen gedichtet werden kann. Die Einheit ist für einen Stellhub von etwa 35 bis 60 mm einstellbar und gewährleistet über die Druckfeder eine Endlagenfesthaltekraft von ca. 2600 bis 2800 N. Dadurch, daß die Hydraulik des Zylinderkolbenaggregates in den Endlagen jeweils auf Umlauf geschaltet wird, ermöglicht die Vorrichtung auch eine Zwangsumstellung mit den Spurkränzen der Räder (Auffahren der Weiche). Die Aufschneidekraft des Umstellmechanismus beträgt etwa 4000 N entsprechend der maximalen Vorspannkraft des Endlagenfesthaltemechanismus und dem Verschiebewiderstand der Druckfeder des Federwippenmechanismus. Überlastungen oder Beschädigungen an der Stellmechanik können hierbei jedoch nicht auftreten.

## Patentansprüche

1. Einrichtung zum Verstellen und zum elastischen Verriegeln der Endlage von beweglichen Weichenteilen, insbesondere von Weichenzungen (1) von Rillenschienenweichen, mit einer axial verschieblichen Stange (15) und einem die Stange umgebenden Rohr (17), in welchem eine die Stange (15) umgreifende Feder (29) gegen Anschläge (28,28') verspannt ist und radial auswärts verschiebbare Verriegelungsglieder (26,26') angeordnet sind, wobei die Stange (15) in axialem Abstand Steueranschläge (24,25) für eine radial innere Lage der Verriegelungsglieder (26,26') und das Rohr (17) Anschläge (32,33) für die äußere Lage der Verriegelungsglieder (26,26') aufweist, **dadurch gekennzeichnet, daß** wenigstens einer (25) der Steueranschläge in axialer Richtung der Stange (15) verstellbar an der Stange (15) festlegbar ist.

2. Einrichtung nach Anspruch 1, **dadurch gekennzeichnet, daß** die Stange (15) geteilt ausgebildet ist, wobei die axiale Lage eines Stangenteiles, welcher einen Steueranschlag trägt, gegenüber dem anderen Stangenteil veränderbar ist.

3. Einrichtung nach Anspruch 1 oder 2, **dadurch gekennzeichnet, daß** der verstellbare Steueranschlag als Stirnfläche (25) einer Hülse (16) ausgebildet ist, welche auf die Stange (15) aufschraubbar und an ihrem freien Ende mit der Koppelstange (3) zum beweglichen Schienenteil (1) verbunden ist.

4. Einrichtung nach Anspruch 1, 2 oder 3, **dadurch gekennzeichnet, daß** die Hülse (16) ein Innengewinde aufweist, in welches ein ein Außengewinde tragendes Sperrstück (37) nach Art einer Kontermutter im Anschlag an die Stange (15) einschraubbar ist.

5. Einrichtung nach einem der Ansprüche 1 bis 4, **dadurch gekennzeichnet, daß** der Antrieb von einem in das Rohr (17) koaxial zur Achse oder Stange (15) integrierten und verschieblichen Zylinderkolbenaggregat gebildet ist, deren maximaler Verschiebeweg größer ist als der zulässige Verstellbereich des Steueranschlages bzw. der Hülse (16).

6. Einrichtung nach Anspruch 5, **dadurch gekennzeichnet, daß** der Kolben des Zylinderkolbenaggregates starr mit der Stange (15) verbunden ist.

7. Einrichtung nach einem der Ansprüche 1 bis 6, **dadurch gekennzeichnet, daß** das Rohr (17) beidseitig von Stirnflächen (19,34) verschlossen ist.

8. Einrichtung nach einem der Ansprüche 1 bis 7, **dadurch gekennzeichnet, daß** die Verriegelungsglieder (26,26') als Kugeln ausgebildet und in axial verschieblichen Käfigen (27,27') radial geführt sind, wobei die Feder (29) zwischen den einander zugewandten Stirnflächen der Käfige (27,27') angeordnet ist.

9. Einrichtung nach einem der Ansprüche 1 bis 8, **dadurch gekennzeichnet, daß** die Käfige (27,27') in Endlagen des Verstellweges in Abstand von den Stirnflächen (19,34) des Rohres (17) liegen.

## Claims

1. A device for adjusting and elastically locking the end positions of movable switch parts and, in particular, switch tongues (1) of grooved rail switches, including an axially displaceable rod (15) and a tube (17) surrounding said rod, in which a spring (29) encompassing said rod (15) is braced against stops (28, 28') and radially outwardly displaceable locking members (26, 26') are arranged, wherein said rod (15) in an axially spaced-apart relationship comprises control stops (24, 25) for a radially inward position of said locking members (26, 26') and said tube (17) comprising stops (32, 33) for the external position of said locking members (26, 26'), **characterized in that** at least one (25) of said control stops is capable of being fixed on said rod (15) in a manner displaceable in the axial direction of said rod (15).

2. A device according to claim 1, **characterized in that** said rod (15) is dividedly designed with the axial position of a rod portion carrying a control stop being changeable relative to the other rod portion.

3. A device according to claim 1 or 2, **characterized in that** the adjustable control stop is designed as an end face (25) of a sleeve (16) capable of being screwed on said rod (15) and connected, on its free end, with the coupling rod (3) to the movable rail part (1).

4. A device according to claim 1, 2 or 3, **characterized in that** said sleeve (16) has an internal thread into which a blocking piece (37) carrying an external thread can be screwed in abutment on said rod (15) in the manner of a counter nut.

5. A device according to any one of claims 1 to 4, **characterized in that** the actuator is comprised of a displaceable cylinder piston unit integrated in said tube (17) coaxially with the axis or rod (15) and whose maximum travel is larger than the admissible adjustment range of said control stop or sleeve (16), respectively.

6. A device according to claim 5, **characterized in that** the piston of said cylinder piston unit is rigidly connected with said rod (15).

7. A device according to any one of claims 1 to 6, **characterized in that** said tube (17) is closed on both sides by end faces (19, 34).

8. A device according to any one of claims 1 to 7, **characterized in that** said locking members (26, 26') are designed as balls and radially guided in axially displaceable cages (27, 27'), said spring (29) being arranged between the mutually facing end faces of said cages (27, 27').

9. A device according to any one of claims 1 to 8, **characterized in that** said cages (27, 27'), in end positions of the displacement path, are located in a spaced-apart relationship from said end faces (29, 34) of said tube (17).

## Revendications

1. Dispositif pour régler et verrouiller de manière élastique la position de fin de course d'éléments d'aiguillage mobiles, en particulier de lames d'aiguillage (1) d'aiguillages de rails à gorges, avec une barre (15) déplaçable dans le sens axial et un tube (17) entourant la barre, dans lequel un ressort (29) enveloppant la barre (15) est tendu contre des butées (28, 28') et dans lequel sont disposés des éléments de verrouillage (26, 26') déplaçables vers l'extérieur dans le sens radial, la barre (15) comporte des butées de commande (24, 25) à distance l'une de l'autre dans le sens axial pour une position intérieure dans le sens radial des éléments de verrouillage (26, 26') et le tube (17) comporte des butées (32, 33) pour la position extérieure des éléments de verrouillage (26, 26'), **caractérisé en ce qu'**au moins l'une (25) des butées de commande peut être fixée dans le sens axial de la barre (15) pour pouvoir être réglée sur la barre (15).

2. Dispositif selon la revendication 1, **caractérisé en ce que** la barre (15) est construite en plusieurs tronçons, la position axiale d'un tronçon de barre qui porte une butée de commande pouvant être modifiée par rapport à l'autre tronçon de barre.

3. Dispositif selon la revendication 1 ou 2, **caractérisé en ce que** la butée de commande réglable est configurée comme face frontale (25) d'un manchon (16) qui peut être vissé sur la barre (15) et qui est raccordé par son extrémité libre à la barre de couplage (3) avec la partie de rail mobile (1).

4. Dispositif selon la revendication 1, 2 ou 3, **caractérisé en ce que** le manchon (16) est muni d'un filetage femelle dans lequel une pièce d'arrêt (37) munie d'un filetage mâle peut être vissée à la manière d'un contre-écrou en butée sur la barre (15).

5. Dispositif selon l'une des revendications 1 à 4, **caractérisé en ce que** la commande est constituée par un ensemble à cylindre et piston intégré et déplaçable dans le tube (17) dans le sens coaxial par rapport à l'axe ou à la barre (15), dont la course de déplacement maximale est plus grande que la zone de réglage admissible de la butée de commande ou du manchon (16).

6. Dispositif selon la revendication 5, **caractérisé en ce que** le piston de l'ensemble à cylindre et piston est raccordé rigidement à la barre (15).

7. Dispositif selon l'une des revendications 1 à 6, **caractérisé en ce que** le tube (17) est obturé des deux côtés par des faces frontales (19, 34).

8. Dispositif selon l'une des revendications 1 à 7, **caractérisé en ce que** les éléments de verrouillage (26, 26') sont configurés comme des billes et sont guidés dans le sens radial dans des cages (27, 27') déplaçables dans le sens axial, le ressort (29) étant disposé entre les faces frontales des cages (27, 27') orientées l'une vers l'autre.

9. Dispositif selon l'une des revendications 1 à 8, **caractérisé en ce que** les cages (27, 27'), dans les positions de fin de course de la course de réglage, se trouvent à distance des faces frontales (19, 34) du tube (17).
